# EUROPÄISCHE PATENTSCHRIFT

(11) **EP 0 030 597 B1**
(45) Veröffentlichungstag und Bekanntmachung des Hinweises auf die Patenterteilung: **17.08.1983**
(21) Anmeldenummer: 80106283.7
(22) Anmeldetag: 16.10.1980
(51) Int. Cl.: F02B 67/02, F02M 39/00

(54) **Brennkraftmaschine mit einer Einspritzpumpenanordnung**
Internal combustion engine with injection pumps arrangement
Moteur à combustion interne avec arrangement de pompes d'injection

(30) Priorität: 15.12.1979 DE 2950634
(43) Veröffentlichungstag der Anmeldung: 24.06.1981
(73) Patentinhaber: M.A.N. MASCHINENFABRIK AUGSBURG-NÜRNBERG Aktiengesellschaft, D-8900 Augsburg (DE)
(72) Erfinder: Häfner, Reinhard, Dipl.-Ing., D-8901 Kissing (DE); Langer, Werner, Dipl.-Ing., D-8900 Augsburg (DE); Wojik, Karl, Dipl.-Ing., D-8900 Augsburg (DE); Schuierer, Helmut, D-8905 Mering (DE)

## Beschreibung

Die Erfindung betrifft eine Brennkraftmaschine mit einer Einspritzpumpenanordnung.

Bei einer aus der DE-C-844 376 bekannten mehrzylindrigen Viertakt-Brennkraftmaschine ist eine einzige Einspritzpumpe oben auf dem den Zylinderblock seitlich überragenden Teil des Kurbelgehäuses angeordnet. Diese Einspritzpumpe besitzt eine Nockenwelle, die das Pumpengehäuse frontseitig überragt und an ihrem äußeren Ende ein Zahnrad trägt, das in ständigem Eingriff mit einem Zahnrad steht, welches an einem das Kurbelgehäuse frontseitig überragenden Teil der Kurbelwelle befestigt ist. Diese somit direkt von der Kurbelwelle der Brennkraftmaschine angetriebene Einspritzpumpe dient zur gleichzeitigen Versorgung sämtlicher Einspritzventile der Brennkraftmaschine mit Brennstoff.

Ferner sind V-förmig angeordnete Einspritzpumpen bekannt (DE-C-947 842).

Wenn mehrere Einspritzpumpen der erstgenannten Art verwendet werden sollen, was aus Gründen einer optimalen Einspritzung an sich erforderlich ist, muß die Nockenwelle verlängert und je ein Nocken für eine Einspritzpumpe vorgesehen werden. Darüber hinaus stellt eine offen zugängliche Getriebeverbindung von der Kurbelwelle zur Nockenwelle der Einspritzpumpe eine Gefahrenquelle dar, die den derzeitigen Sicherheitsmaßstäben nicht gerecht wird; außerdem verursacht diese offene Getriebeverbindung zusätzliche Laufgeräusche, die zumindest in bestimmten Anwendungsfällen einer Brennkraftmaschine nicht erwünscht sind. Darüber hinaus ist bei einer derartigen offenen Antriebsverbindung eine kontinuierliche Schmierung derselben nicht oder nur unter Inkaufnahme unkontrolliert ins Umfeld geschleuderter Schmiermittelpartikel möglich.

Es ist zur Vermeidung derartiger Nachteile daher Aufgabe der Erfindung, eine sowohl bei Zweitakt- als auch Viertakt-Brennkraftmaschinen anwendbare Einspritzpumpenanordnung zu schaffen, die zur Brennstoffversorgung eines Konstantdruckeinspritzsystems geeignet, ferner einfach aufgebaut, an der Brennkraftmaschine mit wenigen Handgriffen montierbar und bei Bedarf demontierbar ist, außerdem über eine geschützte, sinnvoll schmierbare Getriebeverbindung an die Kurbelwelle angekoppelt ist und in einer bevorzugten Ausführung Manipulationen an der Kurbelwelle oder deren Lagerung auch ohne ihre vorherige Demontage ermöglicht.

Diese Aufgabe ist bei einer Brennkraftmaschine mit einer Einspritzpumpenanordnung durch die Kombination folgender Merkmale gelöst:
a) Ein die Kurbelwelle aufnehmendes Maschinengehäuseteil ist gegenüber einem Zylindertraggestell der Brennkraftmaschine verlängert ausgebildet,
b) am überstehenden Teil ist eine Einspritzpumpenanordnung befestigt,
c) die Einspritzpumpenanordnung weist ein Einspritzpumpenträgergehäuse bestehend aus einem Gehäuseunterteil und einem Gehäuseoberteil auf,
d) das Gehäuseunterteil ist als Lagergestell für eine Nockenwelle mit Antriebszahnrad sowie als Traggestell für das Gehäuseoberteil ausgebildet,
e) das Gehäuseoberteil ist als Träger mehrerer in wenigstens einer Ebene radial in V- oder VV-Form um die Nockenwelle angeordneter Einspritzpumpen sowie als Deckelteil ausgebildet,
f) die Nockenwelle ist über ihr Antriebszahnrad getrieblich direkt an ein Zahnrad angekoppelt, das innerhalb des verlängerten Bereiches des Maschinengehäuseteils an der Kurbelwelle angeordnet ist.

Vorteilhafte Ausgestaltungen und Weiterbildungen dieser Lösung sind in den Unteransprüchen gekennzeichnet.

Die erfindungsgemäße Einspritzpumpenanordnung ist konstruktiv einfach aufgebaut, mit ihren Einzelteilen leicht und schnell zusammenbaubar und als komplett vormontierte Baugruppe mit wenigen Handgriffen an der Bre_{G}nkraft- maschine anzubringen sowie bei Beda:f jederzeit leicht zu demontieren. Die erfindur,gsgernä- ße Verlängerung der Grundplatte bzw. des Kurbelgehäuses gegenüber dem Gestellkasten bzw. dem Zylinderblock scellt eine Maßnahme dar, die einfach durcnführbar, bei der Konzeption der Brennkraftmaschine bereits berücksichtigbar ist und somit nur einen geringen Kostenmehraufwand verursacht, der im wesentlichen aus dem Mehraufwand an zu verarbeitendem Material resultiert. Dieser Kostenmehraufwand wird jedoch von den kostenseitigen Einsparungen der erfindungsgemäßen Ein;- ..^{:}az- pumpenanordnung bei weitem übertreffen. Die Getriebeverbindung von der Kurbelwelle zur Nockenwelle der Einspritzpunpenanordnungist einfach ausgebildet und wegen ihrer allseitigen Kapselung geschützt, so daß sie den Sicherheitsansprüchen vollständig gerecht wird. Durch die allseitige Kapselung dieser Getriebeverbindung ist außerdem eine kontinuierliche Schmierung derselben möglich, wobei das auf der Kurbelwelle sitzende Zahnrad beispielsweise in einem Ölbad läuft; die allseitige Kapselung dieser Getriebeverbindung gewährleistet dann auch, daß im Umfeld liegende Aggregate und Bedienungspersonal hinreichend gegen umhergeschleuderte Schmiermittelpartikel geschützt sind.

Nachstehend ist ein Ausführungsbeispiel der Erfindung anhand einer in der Zeichnung beispielhaft dargestellten Brennkraftmaschine mit Einspritzpumpenanordnung näher beschrieben, wobei in der Zeichnung insbesondere von der Brennkraftmaschine nur jene für das Verständnis der Erfindung notwendigen Teile dargestellt sind. Es zeigt
Fig. 1 einen Längsschnitt durch einen Teil einer Brennkraftmaschine mit Einspritzpumpenanordnung nach der Erfindung,
Fig. 2 einen Querschnitt durch die Anordnung von Fig. 1 entlang der dort gezeichneten Schnittlinie 11-11,
Fig. 3 einen Querschnitt durch die in Fig. 1 gezeigte Anordnung entlang der dort eingezeichneten Schnittlinie 111-111,
Fig. 4 einen Längsschnitt durch die dargestellte Anordnung entlang der in Fig. 3 eingezeichneten Schnittlinie IV-IV.

In den einzelnen Figuren sind gleiche Bauteile mit gleichen Bezugszeichen versehen.

In den Figuren ist mit 1 ein Zylindertraggestell einer Brennkraftmaschine, mit 2 ein Maschinengehäuseteil, mit 3 eine Einspritzpumpenanordnung und mit 4 eine vom Maschinengehäuseteil 2 aufgenommene, dort in an sich bekannter Weise mittels verschiedener Lagerelemente gelagerte Kurbelwelle bezeichnet.

Erfindungsgemäß ist das Maschinengehäuseteil 2 gegenüber dem Zylindertraggestell 1 verlängert ausgebildet und auf dem überstehenden Teil die Einspritzpumpenanordnung 3 angebaut. Letztere weist ein Einspritzpumpenträgergehäuse auf, das aus einem Gehäuseunterteil 5 und einem Gehäuseoberteil 6 besteht. Das Gehäuseunterteil 5 ist als Lagergestell für eine ein Antriebszahnrad 7 und wenigstens einen Steuernocken 8 tragende Nockenwelle 9 sowie als Traggestell für das Gehäuseoberteil 6 ausgebildet. Das Gehäuseoberteil 6 wiederum ist unter anderem als Träger mehrerer gleichartiger Einspritzpumpen 10 ausgebildet, die in wenigstens einer Ebene im Bereich des Steuernockens 8 in V- oder VV-Form um die Nockenwelle 9 angeordnet sind. Obschon in der Zeichnung nicht dargestellt, besteht, ohne den Rahmen der Erfindung zu verlassen, die Möglichkeit, in Richtung der Nockenwelle gesehen axial versetzt hinter den drei in der Zeichnung dargestellten Einspritzpumpen 10 in wenigstens einer weiteren Ebene eine oder mehrere weitere Einspritzpumpen um einen weiteren Steuernokken der Nockenwelle 9 anzuordnen.

Die Nockenwelle 9 ist über ihr Antriebszahnrad 7 getrieblich direkt an ein Zahnrad 11 angekoppelt, das im Innenraum des verlängerten Bereiches des Maschinengehäuseteils 2, durch dieses nach außen hin abgekapselt, an der Kurbelwelle 4 angeordnet ist.

Das Gehäuseunterteil 5 des Einspritzpumpenträgergehäuses ist einstückig als Gußteil ausgebildet; es weist ein Traggestell 12 auf, an das sich kopfseitig eine Schutzwanne 13 anschließt, die durch Auflageflansche 14 bzw. 15 begrenzt ist, an denen das Gehäuseoberteil 6 lösbar befestigt ist; außerdem besitzt die Schutzwanne 13, wie insbesondere aus Fig. ersichtlich, in ihrer Wand eine fensterartige Öffnung 16 für den Durchtritt des auf der Kurbelwelle 4 sitzenden Zahnrades 11 zur Herstellung der Getriebeverbindung mit dem an der Nockenwelle 9 angeordneten Antriebszahnrad 7. Darüber hinaus sind im Innenraum der Schutzwanne 13 drei Lagerschalen 17, 18 und 19 für die Lagerung der Nockenwelle 9 angeordnet, die durch im Gehäuseunterteil 5 eingeformte Ölbohrungen 43 mit Schmieröl versorgt werden. Wie insbesondere aus Fig.4 ersichtlich, dienen die beiden äußeren Lagerschalen 17 und 19 zur Abstützung der Nockenwelle 9 im Bereich deren beider äußerer Enden, während die mittlere Lagerschale 18 zur Abstützung der Nockenwelle 9 zwischen Steuernocken 8 und Antriebszahnrad 7 dient. An der frontseitigen Lagerschale 17 ist eine Hilfslagerschale 46 als eigentliches Tragelement für die Nockenwelle 9 aufgesetzt und befestigt, das abnehmbar ist und ein frontseitiges Abnehmen des Steuernockens 8 ohne Demontage der Steuerwelle 9 ermöglicht. Zu ihrer axialen Fixierung im Gehäuseunterteil 5 besitzt die Nockenwelle 9 außerdem zwei axial beabstandete Anlaufringe 44, 45, mit denen sie die mittlere Lagerschale 18 übergreifend beiderseits derselben axial abgestützt ist. Darüber hinaus sind sämtliche tragenden Elemente des Gehäuseunterteils 5, nämlich das Traggestell 12, die Schutzwanne 13 sowie die Lagerschalen 17, 18 und 19 durch Versteifungsrippen 20 gegeneinander abgestützt.

Die Nockenwelle 9 ist beim gezeigten Ausführungsbeispiel am Gehäuseunterteil 5 durch drei Lagerdeckel 21 festgelegt, die Gegenstücke zu der Lagerschale 17 mit der Hilfslagerschale 46 sowie zu den Lagerschalen 18 und 19 bilden und an deren Oberseiten durch lösbare Schraubverbindungen befestigt sind. Die Nockenwelle 9 selbst besitzt von ihren äußeren Enden nach innen abgerückt zwei axial beabstandete und einstückig mit ihr ausgebildete Befestigungsflansche 22, 23, an denen der Steuernocken 8 sowie das Antriebsrad 7 - jeweils vom äußeren Ende der Nockenwelle 9 her aufgeschoben - außen anliegen und durch Schraubverbindungen lösbar befestigt sind. Diese Anordnung hat den Vorteil, daß der Steuernocken 8 und das Antriebszahnrad 7 bei Auftreten von zu großen Verschleißerscheinungen leicht von der Nockenwelle 9 abnehmbar und durch entsprechend neue Teile ersetzbar sind. Insbesondere ist die Demontage des Steuernockens 8 dadurch vereinfacht, daß der benachbarte frontseitige Lagerkörper zweiteilig ausgebildet ist, so daß nach Demontage des frontseitigen Lagers 21, 46 der Steuernocken 8 ohne Abbau des die Einspritzpumpen 10 tragenden Gehäuseoberteils 6 abgezogen (Fig. 4) werden kann.

Das Gehäuseoberteil 6 des Einspritzpumpenträgergehäuses ist beim gezeigten Ausführungsbeispiel dreiteilig ausgebildet; es besteht aus einer vorderen Abdeckhaube 24, an das sich in Richtung des Gestellkastens bzw. Zylinderblokkes 1 ein Tragteil 25 für die Einspritzpumpen 10 sowie dahinter eine Schutzhaube 26 anschließt. Das Tragteil 25 ist dabei als Gußteil ausgebildet, während die Abdeckhaube 24 und die Schutzhaube 26 jeweils aus einer Blech-Schweißkonstruktion bestehen. Alternativ hier: önnen die Abdeckhaube 24 und die Schutzhat 26 jedoch auch einstückig mit dem Tragteil 25 ausgebildet und zusammen mit diesem in einem einzigen Gußvorgang hergestellt sein.

Wie insbesondere aus Fig. 4 ersichtlich, dient die Abdeckhaube 24 zur vollständigen Abdekkung der frontseitigen Lagerstelle für die Nockenwelle 9, gebildet durch die Lagerschale 17 mit Hilfslagerschale 46 am Gehäuseunterteil 5 und den dazugehörigen Lagerdeckel 21; die Abdeckhaube 24 ist lösbar durch nicht dargestellte Schraubverbindungen sowohl an der Vorderseite des Tragteils 25 als auch an der Vorderseite der Lagerschale 17 am Gehäuseunterteil 5 befestigt. Die Schutzhaube 26 dient, wie ebenfalls insbesondere aus Fig. 4 ersichtlich, zur vollständigen Überdeckung des auf der Nockenwelle 9 sitzenden Antriebszahnrades 7 sowie der mittleren und hinteren Lagerstelle für die Nockenwelle, gebildet aus den Lagerschalen 18 und 19 sowie den zugehörigen Lagerdeckeln 21. Die Schutzhaube 26 ist ebenfalls lösbar durch nicht dargestellte Schraubverbindungen einerseits an der Rückseite des Tragteils 25 und andererseits am Gehäuseunterteil 5, dort an entsprechend vorgesehenen Auflageflanschen, befestigt. Das Tragteil 25 des Gehäuseoberteils 6 ist im Bereich oberhalb des an der Nockenwelle 9 befestigten Steuernockens 8 angeordnet. Das Tragteil 25 besitzt drei Außenflächen 27, 28 und 29, die jeweils stumpfwinklig zueinander angeordnet sind. An jeder dieser drei Außenflächen 27, 28 und 29 des Tragteils 25 ist jeweils eine der drei gezeigten Einspritzpumpen 10 angeordnet; dabei stützt sich jede der drei Einspritzpumpen mit einem Auflageflansch 30 an der zugehörigen Außenfläche 27, 28 bzw. 29 des Tragteils 25 ab und ist mittels lösbarer Schraubverbindungen, die in der Zeichnung schematisch dargestellt sind, am Tragteil 25 befestigt. Letzteres besitzt darüber hinaus einen den Steuernocken 8 der Nockenwelle 9 mit Abstand umgebenden tunnelförmigen Innenraum 31, der, wie insbesondere aus Fig. 2 ersichtlich, durch drei Innenwände 32, 33 und 34 begrenzt ist, die im wesentlichen parallel zu den drei stumpfwinklig zueinander angeordneten Außenflächen 27, 28 und 29 verlaufen. Jede der drei am Tragteil 25 befestigten Einspritzpumpen 10 durchdringt mit ihrer Stößelführungsbuchse 35 (Fig. und 4) jeweils eine Führungsbohrung 36, die als Durchgangsbohrung ausgebildet ist und sich von der jeweiligen Außenfläche 27, 28 bzw. 29 durch das Tragteil 25 zur zugehörigen Innenfläche 32, 33 bzw. 34 desselben erstreckt. Das Tragteil 25 ist in seiner Geometrie derart ausgebildet, daß die Mittellinie jeder der drei an ihm angeordneten Einspritzpumpen 10 die Längsachse der Nockenwelle 9 im Bereich des Steuernockens 8 schneidet. Jede der drei am Tragteil 25 befestigten Einspritzpumpen 10 besitzt am inneren Ende ihres Stößels 37 eine Steuerrolle 38, die beispielsweise unter der Krafteinwirkung einer nicht dargestellten Feder an die periphere Steuerfläche 39 am Steuernocken 8 angepreßt ist. Durch diese Anordnung der drei dargestellten Einspritzpumpen ist somit deren Steuerung durch einen einzigen Steuernocken 8 möglich. Der weitere Aufbau der Einspritzpumpen 10 ist an sich bekannt und braucht daher an dieser Stelle nicht erläutert zu werden. Es sei darauf hingewiesen, daß die erfindungsgemäße Einspritzpumpenanordnung nicht auf die Verwendung einer bestimmten Art von Einspritzpumpen beschränkt ist. Verwendbar sind praktisch alle Arten von Einspritzpumpen, die im Handel erhältlich und für den jeweiligen Anwendungszweck geeignet sind. Es ist aus diesem Grunde daher in der Zeichnung auch auf die Darstellung von Brennstoffzuführ- und -förderleitungen zu und von den Einspritzpumpen verzichtet.

Das Tragteil 25 liegt mit sei Bodenfläche 40 an den Auflageflanschen und 15 des Gehäuseunterteils 5 auf und ist an diesem durch Schraubverbindungen, die in Fig. 2 schematisch angedeutet sind, lösbar befestigt.

Der das Zylindertraggestell 1 überragende Teil des Maschinengehäuseteils 2 ist in seiner Außenform teilweise - wenigstens in seiner Bauhöhe - an jene des Gehäuseunterteils 5 angepaßt. Dabei ist ein Teil des verlängerten Bereiches des Maschinengehäuseteils 2 als Schutzkapsel 41 für das in diesem Bereich auf der Kurbelwelle 4 sitzende, die Nockenwelle 9 antreibende Zahnrad 11 ausgebildet. Letzteres ragt zur Herstellung der Getriebeverbindung mit dem an der Nockenwelle 9 sitzenden Zahnrad 7 teilweise aus der Schu^{r}zkapsel 41 heraus; dieser vorstehende Teil des Zahnrades 11 ist jedoch nach Anbau der Einspritzpumpenanordnung 3 durch mehrere Wandelelemente des seitlich an die Schutzkapsel 41 angrenzenden Gehäuseunterteils 5 abgedeckt - siehe insbesondere Fig. 3.

Die erfindungsgemäße Einspritzpumpenanordnung wird vor ihrem Anbau an die Brennkraftmaschine komplett vormontiert. Dabei wird zunächst die bereits mit dem Steuernocken 8 und dem Antriebszahnrad 7 bestückte Nockenwelle 9 in das Gehäusetertch 5 eingesetzt und dort durch die aufzusetzenden Lagerdeckel 21 befestigt. Anschließend wird auf das Gehäuseunterteil 5 das bereits mit den Einspritzpumpen 10 bestückte Tragteil 25 des Gehäuseunterteils 6 aufgesetzt und an diesem befestigt. Zuletzt werden die Abdeckhaube 24 und die Schutzhaube 26 angebaut. Diese derart vormontierte Einspritzpumpenanordnung wird dann an der Oberseite 42 des erfindungsgemäß verlängerten Maschinengehäuseteils 2 neben der Schutzkapsel 41 angesetzt, wooei die getriebliche Ankopplung des an der Nockenwelle 9 befestigten Antriebszahnrades 7 und des auf der Kurbelwelle 4 sitzenden Zahnrades 11 erfolgt, und anschließend daran durch lösbare Schraubverbindungen befestigt.

Abschließend sei darauf hingewiesen, daß die Erfindung nicht auf die konstruktive Ausgestaltung des in der Zeichnung dargestellten Ausführungsbeispiels beschränkt ist; es muß in diesem Zusammenhang dem Konstrukteur einer Brennkraftmaschine überlassen bleiben, ohne den Rahmen der Erfindung zu verlassen, das Maschinengehäuseteil 2 der Brennkraftmaschine und insbesondere dessen verlängerten Bereich sowie das Einspritzpumpenträgergehäuse derart zu gestalten, daß unabhängig von der räumlichen Größe und Gattung einer Brennkraftmaschine eine vorteilhafte Zusammenfügung dieser Teile gewährleistet ist.

## Patentansprüche

1. Brennkraftmaschine mit einer Einspritzpumpenanordnung, gekennzeichnet durch die Kombination folgender Merkmale:
a) ein die Kurbelwelle (4) aufnehmendes Maschinengehäuseteil (2) ist gegenüber einem Zylindertraggestell (1) der Brennkraftmaschine verlängert ausgebildet,
b) am überstehenden Teil ist eine Einspritzpumpenanordnung (3) befestigt,
c) die Einspritzpumpenanordnung (3) weist ein Einspritzpumpenträgergehäuse, bestehend aus einem Gehäuseunterteil (5) und einem Gehäuseoberteil (6), auf,
d) das Gehäuseunterteil (5) ist als Lagergestell für eine Nockenwelle (9) mit Antriebszahnrad (7) sowie als Traggestell für das Gehäuseoberteil (6) ausgebildet,
e) das Gehäuseoberteil (6) ist als Träger mehrerer in wenigstens einer Ebene radial in V- oder VV-Form um die Nockenwelle (9) angeordneter Einspritzpumpen (10) sowie als Deckelteil ausgebildet,
f) die Nockenwelle (9) ist über ihr Antriebszahnrad (7) getrieblich direkt an ein Zahnrad (11) angekoppelt, das innerhalb des verlängerten Bereiches des Maschinengehäuseteils (2) an der Kurbelwelle (4) angeordnet ist.

2. Brennkraftmaschine nach Anspruch 1, dadurch gekennzeichnet, daß das Gehäuseunterteil (5) des Einspritzpumpenträgergehäuses einstückig als Gußteil ausgebildet ist.

3. Brennkraftmaschine nach Anspruch 2, dadurch gekennzeichnet, daß das Gehäuseunterteil (5) aus einem Traggestell (12), einer sich daran anschließenden Schutzwanne (13) mit Auflageelementen (14, 15) zur Befestigung des Gehäuseoberteils (6) und mit einer seitlichen Öffnung (16) für den Durchtritt des an der Kurbelwelle (4) sitzenden Zahnrades (11) zur Herstellung der Getriebeverbindung mit dem an der Nockenwelle (9) angeordneten Antriebszahnrad (7) sowie aus über eingeformte Ölbohrungen (43) mit Schmieröl versorgbaren Lagerschalen (17, 18, 19) für die Lagerung der Nockenwelle (9) besteht, welche Teile außerdem durch Versteifungsrippen (20) gegeneinander abgestützt sind.

4. Brennkraftmaschine nach Anspruch 3, dadurch gekennzeichnet, daß die Nockenwelle (9) durch an den Oberseiten der Lagerschalen (17, 18, 19) aufgesetzte und mittels lösbarer Schraubverbindungen befestigte Lagerdeckel (21) am Gehäuseunterteil (5) festgelegt und durch beiderseits der mittleren Lagerschale (18) angreifende Anlaufringe (44, 45) in axialer Richtung fixiert ist.

5. Brennkraftmaschine nach Anspruch 4, dadurch gekennzeichnet, daß an der frontseitigen Lagerschale (17) als eigentliches Tragelement für die Nockenwelle (9) eine den zugehörigen Lagerdeckel (21) tragende Hilfslagerschale (46) aufgesetzt und derart aufgebaut sowie befestigt ist, daß sie zur Ermöglichung eines Austausches des Steuernockens (8) ohne Demontage des Gehäuseoberteils (6) in Achsrichtung der Nockenwelle (9) demontierbar ist.

6. Brennkraftmaschine nach einem oder mehreren der vorhergehenden Ansprüche, dadurch gekennzeichnet, daß das Gehäuseoberteil (6) aus einer Abdeckhaube (24) zur Abdeckung der frontseitigen Nockenwellenlagerung (17, 21), einem Tragteil (25) für die Einspritzpumpen (10) und einer Schutzhaube (26) zur Abdeckung der mittleren und hinteren Nockenwellenlagerung (18, 21; 19, 21) sowie des auf der Nockenwelle (9) sitzenden Antriebszahnrades (7) besteht.

7. Brennkraftmaschine nach Anspruch 6, dadurch gekennzeichnet, daß das Tragteil (25) aus einem Gußteil sowie die Abdeckhaube (24) und die Schutzhaube (26) aus Blech-Schweißkonstruktionen bestehen.

8. Brennkraftmaschine nach Anspruch 7, dadurch gekennzeichnet, daß die Abdeckhaube (24) und die Schutzhaube (26) durch lösbare Schraubverbindungen einerseits am Tragteil (25), andererseits am Gehäuseunterteil (5) befestigt sind.

9. Brennkraftmaschine nach Anspruch 6, dadurch gekennzeichnet, daß die Abdeckhaube (24) und die Schutzhaube (26) einstückig mit dem Tragteil (25) ausgebildet und zusammen mit diesem in einem einzigen Gußvorgang hergestellt sind.

10. Brennkraftmaschine nach einem oder mehreren der vorhergehenden Ansprüche, dadurch gekennzeichnet, daß das Tragteil (25) des Gehäuseoberteils (6) drei stumpfwinklig zueinanderstehende Außenflächen (27, 28, 29), ferner einen tunnelförmigen, von parallel zu den Außenflächen verlaufenden Innenwänden (32, 33, 34) begrenzten Innenraum (31) sowie drei von diesem weg zu den Außenflächen führende, in einer Ebene quer zur Nockenwelle (9) angeordnete Führungsbohrungen (36) aufweist und drei Einspritzpumpen (10) trägt, von denen jede an einer der drei Außenflächen (27, 28, 29) des Tragteils (25) sitzt und lösbar mittels Schraubverbindungen an diesem befestigt ist, wobei die Außenflächen und die Führungsbohrungen in einem solchen Winkel zueinanderstehen, daß die Mittellinien der Einspritzpumpen (10) die Längsachse der Nockenwelle (9) im Bereich von deren Steuernocken (8) schneiden.

11. Brennkraftmaschine nach einem oder mehreren der vorhergehenden Ansprüche, dadurch gekennzeichnet, daß die Einspritzpumpenanordnung (3) komplett vormontiert als Maschinenaggregat an der Brennkraftmaschine in abnehmbarer Weise durch lösbare Schraubverbindungen befestigt ist.

12. Brennkraftmaschine nach einem oder mehreren der vorhergehenden Ansprüche, dadurch gekennzeichnet, daß der verlängerte Bereich des Maschinengehäuseteils (2) eine Schutzkapsel (41) für das in diesem Bereich auf der Kurbelwelle (4) sitzende, die Nockenwelle antreibende Zahnrad (11) bildet, welch letzteres zur Herstellung der Getriebeverbindung mit dem an der Nockenwelle (9) sitzenden Antriebszahnrad (7) teilweise aus der Schutzkapsel (41) herausragt, mit seinem vorstehenden Teil jedoch durch Wandelemente des seitlich an die Schutzkapsel (41) angrenzenden Gehäuseunterteils (5) abgedeckt ist.

## Claims

1. Internal combustion engine with an injection pumps arrangement, characterised by the combination of the following features:
a) an engine housing part (2) receiving the crankshaft (4) is constructed to be extended with respect to a cylinder-supporting frame (1) of the internal combustion engine,
b) on the overlying part there is secured an injection pumps arrangement (3),
c) the injection pumps arrangement (3) has an injection pumps carrier housing consisting of a lower housing part (5) and an upper housing part (6),
d) the lower housing part (5) is constructed as a bearing support for a cam shaft (9) with drive gear (7), and as a supporting frame for the upper housing part (6),
e) the upper housing part (6) is constructed as a carrier of several injection pumps (10) arranged in at least one plane radially in V-or VV-shape round the cam shaft (9), and as a cover part,
f) the cam shaft (9) is directly coupled drivingly by means of its drive gear (7) to a gear (11) which is disposed inside the extended area of the engine housing part (2) on the crankshaft (4).

2. Internal combustion engine according to claim 1, characterised in that the lower housing part (5) of the injection pumps carrier housing is constructed in one piece as a casting.

3. Internal combustion engine according to claim 2, characterised in that the lower housing part (5) consists of a supporting frame (12), a protective shell (13) connected to this, with bearing elements (14, 15) to secure the upper housing part (6), and with a lateral aperture (16) for the through-passage of the gear (11) mounted on the crankshaft (4) to produce the transmission connection with the drive gear (7) disposed on the cam shaft (9), and of bearing boxes (17, 18, 19) that can be supplied with lubricating oil via internal oil bores (43) for supporting the cam shaft (9), which parts are additionally supported against one another by bracing ribs (20).

4. Internal combustion engine according to claim 3, characterised in that the cam shaft (9) is secured on the lower housing part (5) by bearing caps (21) disposed on the upper surfaces of the bearing boxes (17,18,19) and secured by means of detachable screw connections, and is fixed in the axial direction by thrust rings (44, 45) engaging on both sides of the centre bearing box (18).

5. Internal combustion engine according to claim 4, characterised in that on the front bearing box (17) there is disposed, as an actual carrier element for the cam shaft (9), an iliary bearing box (46) carrying the associatec ring cap (21) and is so constructed and secur at it can be disassembled in the axial directi f the cam shaft (9) to make possible the exchange of the control cam (8) without dismantling the upper part of the housing (6).

6. Internal combustion engine according to one or more than one of the preceding claims, characterised in that the upper part of the housing (6) consists of a covering hood (24) to cover the front side of the cam shaft bearing (17, 21), a carrier part (25) for the injection pumps (10) and a protective hood (26) to cover the middle and rear cam shaft bearing (18,21; 1P, 21) and the drive gear (7) mounted on the cam shaft (9).

7. Internal combustion engine according to claim 6, characterised in that the carrier part (25) consists of a casting, and the covering hood (24) and the protective hood (26) consist of plate welded constructions.

8. Internal combustion engine according to claim 7, characterised in that the covering hood (24) and the protective hood (26) are secured by means of releasable screw connections on the one hand on the carrier part (25) and on th. oiher hand on the lower housing part (5).

9. Internal combustion engine according to claim 6, characterised in thai the covering hood (24) and the protective hood (26) are constructed in one piece with the carrier part (25) and are produced together with this in a single casting process.

10. Internal combustion engine according to one or more than one of the preceding claims, characterised in that the carrier part (25) of the upper part of the housing (6) has three outer surfaces (27, 28, 29) obtusely-angled to one another, also a tunnel-shaped inner chamber (31) limited by inner walls (32, 33, 34) running parallel to the outer surfaces, and three guide bores (36) leading away from this to the outer surfaces and arranged in a plane at right angles to the cam shaft (9), and carries three injection pumps (10), each of which rests on one of the three outer surfaces (27, 28, 29) of the carrier part (25) and is secured detachably by means of screw connections to this, whereby the outer surfaces and the guide bores are at such an angle to one another that the centre lines of the injection pumps (10) cut the longitudinal axis of the cam shaft (9) in the area of their control cams (8).

11. Internal combustion engine according to one or more than one of the preceding claims, characterised in that the injection pumps arrangement (3), completely pre-assembled as an engine unit on the internal combustion engine, is secured in removable manner by releasable screw connections.

12. Internal combustion engine according to one or more than one of the preceding claims, characterised in that the extended area of the engine housing part (2) forms a protective enclosure (41) for the gear wheel (11) resting in this zone on the crankshaft (4) and driving the cam shaft, which gear wheel projects partially out of the protective enclosure (41) to produce the drive connection with the drive gear (7) mounted on the cam shaft (9), but with its projecting part is covered by wall elements of the lower housing part (5) adjacent laterally to the protective enclosure (41).

## Revendications

1. Moteur à combustion interne avec arrangement de pompes d'injection, caractérisé par la combinaison des caractéristiques suivantes:
a) une partie (2) du carter du moteur logeant le vilebrequin (4) est réalisée sous la forme d'un prolongement par rapport à une structure (1) portant les cylindres du moteur à combustion interne,
b) un arrangement (3) de pompes d'injection est fixé sur la partie en prolongement,
c) l'arrangement (3) de pompes d'injection comporte un carter porteur des pompes d'injection qui se compose d'une partie inférieure (5) et d'un partie supérieure (6),
d) la partie inférieure (5) du carter est réalisée sous la forme d'un support de paliers pour un arbre. à came(s) (9) muni d'une roue dentée d'entraînement (7), ainsi que sous la forme d'un support pour la partie supérieure (6) du carter,
e) la partie supérieure (6) du carter est réalisée sous la forme d'un support pour plusieurs pompes d'injection (10) disposées radialement en V ou en W dans au moins un plan autour de l'arbre à came(s) (9), ainsi que sous la forme d'un couvercle,
f) l'arbre à came(s) (9) est fonctionnellement accouplé de manière directe par une roue dentée d'entraînement (7) à une roue dentée (11) qui est montée sur le vilebrequin (4) à l'intérieur de la zone en prolongement de la partie (2) du carter du moteur.

2. Moteur à combustion interne selon la revendication 1, caractérisé en ce que la partie inférieure (5) du carter porteur des pompes d'injection est réalisée sous la forme d'un élément coulé en une seule pièce.

3. Moteur à combustion interne selon la revendication 2, caractérisé en ce que la partie inférieure (5) du carter se compose d'un bâti porteur (12), d'une cuvette protectrice (13) qui s'y raccorde et qui est munie d'éléments (14, 15) pour la fixation de la partie supérieure (6) du carter, et d'une ouverture latérale (16) pour le passage de la roue dentée (11) montée sur le vilebrequin (4) et réalisant la liaison par engrenage avec la roue dentée d'entraînement (7) montée sur l'arbre à came(s) (9), ainsi que de coquilles de paliers (17, 18, 19) pour le montage de l'arbre à came(s) (9) pouvant être alimentées en huile lubrifiante par des perçages (43) qui y sont ménagés, ces organes étant en outre entretoisés les uns par rapport aux autres par des nervures de raidissement (20).

4. Moteur à combustion interne selon la revendication 3, caractérisé en ce que l'arbre à came(s) (9) est monté sur la partie inférieure (5) du carter au moyen de chapeaux de paliers (21) qui sont placés sur les faces supérieures des coquilles de paliers (17, 18, 19) et fixés au moyen de liaisons par vis amovibles, et en ce qu'il est bloqué en direction axiale au moyen de bagues d'appui (44, 45) agissant de part et d'autre sur la coquille de palier intermédiaire (18).

5. Moteur à combustion interne selon la revendication 4, caractérisé en ce que, sur la coquille de palier (17) située du côté frontal, est montée une coquille de palier auxiliaire (46) qui sert d'élément porteur proprement dit pour l'arbre à came (9), qui supporte le chapeau de palier (21) correspondant, et qui est construite et fixée de telle façon qu'elle puisse être démontée dans le sens de l'axe de l'arbre à came (9) pour permettre de changer la came de commande (8) sans démonter la partie supérieure (6) du carter.

6. Moteur à combustion interne selon une ou plusieurs des revendications précédentes, caractérisé en ce que la partie supérieure (6) du carter se compose d'un capot (24) pour le recouvrement du palier (17, 21) de l'arbre à came qui est situé frontalement, d'un élément porteur (25) pour les pompes d'injection (10), et d'un capot protecteur (26) qui recouvre les paliers intermédiaire et arrière (18, 21; 19, 21) de l'arbre à came ainsi que la roue dentée d'entraînement (7) montée sur l'arbre à came (9).

7. Moteur à combustion interne selon la revendication 6, caractérisé en ce que l'élément porteur (25) est constitué par une pièce coulée, le capot de recouvrement (24) et le capot protecteur (26) étant construits en tôles soudées.

8. Moteur à combustion interne selon la revendication 7, caractérisé en ce que le capot de recouvrement (24) et le capot protecteur (26) sont fixés par des liaisons à vis amovibles à l'élément porteur (25), d'une part, et à la partie inférieure (5) du carter, d'autre part.

9. Moteur à combustion interne selon la revendication 6, caractérisé en ce que le capot de recouvrement (24) et le capot protecteur (26) sont réalisés en une seule pièce avec l'élément porteur (25), le tout étant fabriqué en une seule opération de moulage.

10. Moteur à combustion interne selon une ou plusieurs des revendications précédentes, caractérisé en ce que l'élément porteur (25) de la partie supérieure (6) du carter comporte trois surfaces extérieurs (27, 28, 29) formant entre elles des angles obtus, un volume intérieur (31) en forme de tunnel qui est limité par des surfaces intérieures (32, 33, 34) s'étendant parallèlement aux surfaces extérieures, et trois trous de guidage (36) conduisant depuis les surfaces intérieures jusqu'aux surfaces extérieures qui sont disposés dans un plan perpendiculaire à l'arbre à came (9), et en ce qu'il porte trois pompes d'injection (10) dont chacune est montée sur l'une des trois surfaces extérieures (27, 28, 29) de l'élément porteur (25) et fixée à ce dernier de manière amovible au moyen de liaisons par vis, les surfaces extérieures et les trous de guidage formant les uns par rapport aux autres des angles tels que les axes des pompes d'injection (10) intersectent l'axe longitudinal de l'arbre à came (9) au voisinage de sa came de commande (8).

11. Moteur à combustion interne selon une ou plusieurs des revendications précédentes, caractérisé en ce que l'arrangement (3) de pompes d'injection, complètement monté au préalable sous la forme d'un ensemble, est fixé de manière démontable sur le moteur à combustion interne par des liaisons à vis amovibles.

12. Moteur à combustion interne selon une ou plusieurs des revendications précédentes, caractérisé en ce que la zone prolongée de la partie (2) du carter du moteur constitue un couvercle de protection (41) pour la roue dentée d'entraînement (11) qui est montée dans cette zone sur le vilebrequin (4) et qui entraîne l'arbre à came, cette roue dentée faisant saillie partiellement hors du couvercle de protection (41) pour réaliser ; liaison par engrenage avec la roue dentée a antraînement (7) montée sur l'arbre à came (9), mais étant toutefois recouverte à sa partie antérieure par des éléments de paroi de la partie inférieure de carter (5) qui sont latéralement adjacents au couvercle de protection (41).
